# EUROPÄISCHE PATENTSCHRIFT

(11) **EP 0 725 582 B1**
(45) Veröffentlichungstag und Bekanntmachung des Hinweises auf die Patenterteilung: **21.10.1998**
(21) Anmeldenummer: 94926838.7
(22) Anmeldetag: 13.08.1994
(51) Int. Cl.: A45D 34/04, A46B 3/18

(54) **BÜRSTCHEN, INSBESONDERE MASCARA-BÜRSTCHEN**
BRUSH, ESPECIALLY MASCARA BRUSH
BROSSE, EN PARTICULIER BROSSE A MASCARA

(30) Priorität: 29.10.1993 DE 9316562 U
(43) Veröffentlichungstag der Anmeldung: 14.08.1996
(73) Patentinhaber: GEORG KARL GEKA-BRUSH GMBH, D-91564 Bechhofen-Waizendorf (DE)
(72) Erfinder: DUMLER, Norbert, D-91522 Ansbach (DE)
(74) Vertreter: Schneck, Herbert, Dipl.-Phys., Dr.
(86) Internationale Anmeldenummer: EP9402715
(87) Internationale Veröffentlichungsnummer: WO9511605

(56) Entgegenhaltungen:
- EP-A- 0 553 021
- CH-A- 114 668
- FR-A- 2 121 458
- FR-A- 2 363 299
- FR-A- 2 470 556
- US-A- 3 998 235
- US-A- 4 428 388
- US-A- 4 744 377
- US-A- 4 982 838
- US-A- 5 061 103
- US-A- 5 160 187

## Beschreibung

Die Erfindung betrifft ein Bürstchen, insbesondere Mascara-Bürstchen, umfassend eine Mehrzahl von Borsten, welche durch Verdrillen von Drahtabschnitten festgelegt sind.

Die Herstellung von Bürstchen mit Hilfe einer derartigen Technik ist seit langem bekannt. Man hat auch bereits zahlreiche Modifikationen auf diese Weise hergestellter Bürstchen realisiert, indem beispielsweise der Drahtdurchmesser variiert wurde oder die Borsten bzw. Fasern gezielt so ausgewählt wurden, daß sie in bestimmter Weise von den verdrillten Drahtabschnitten wegstehen oder besondere Auftrags- und Kämmeigenschaften aufweisen. Eine weitere Möglichkeit auf die äußere Gestalt derartiger Bürstchen Einfluß zu nehmen besteht darin, nach dem eigentlichen Herstellungsvorgang die äußeren Enden der abstehenden Borsten zu beschneiden, um durch einen entsprechenden Schnitt und die damit einhergehende Formgebung das Bürstchen speziell einem bestimmten Verwendungszweck anzupassen.

Diese bekannten, herkömmlichen Techniken finden ihre Grenze aber darin, daß es unter Wahrung einer bestimmten Eigensteifigkeit der Borsten bzw. der Fasern nicht möglich ist, diese unter Vergrößerung des Durchmessers des Bürstchens beliebig lang auszugestalten. Auch kann die Dichte der Borsten nicht in einem zuweilen wünschenswerten Maße erhöht werden, ohne daß hierdurch die Haltefestigkeit negativ beeinträchtigt würde.

Aus US-A-5 061 103 ist ein Bürstchen bekannt, das eine in einer Bürstenseele gehaltene Mehrzahl von Borsten aufweist. Die Bürstenseele ist schraubenförmig um einen linearen Kern verdrillt.

Aus US-A-4 982 838 ist es bekannt, Borsten einer durch Verdrillen von Drahtabschnitten gebildeten Bürstenseele festzulegen.

WO-A-93/13690 beschreibt ein Bürstchen, welches so hergestellt wird, daß die Borsten in getrennten Bündeln in einem Kamm gehalten und dann in verdrillten Drahtabschnitten festgelegt werden.

Die FR-A-2 363 299 beschreibt einen Hohlkörper mit Durchlaßöffnungen.

Hiervon ausgehend liegt der Erfindung die Aufgabe zugrunde, ein Bürstchen der eingangs genannten Art so auszugestalten, daß es für spezielle Anwendungszwecke, insbesondere im Kosmetikbereich, gezielt anpaßbar ist.

Diese Aufgabe wird erfindungsgemäß dadurch gelöst, daß die durch die verdrillten Drahtabschnitte gebildete Bürstenseele in sich nochmals verdrillt ist und einen stielartigen Kern umgibt, der als Hohlkörper ausgebildet ist und Durchlaßöffnungen zum Zuführen von Flüssigkeit zu den Borsten aufweist.

Alternativ kann vorgesehen sein, daß die durch die verdrillten Drahtabschnitte gebildete Bürstenseele in sich derart nochmals verdrillt ist und daß sie sich schraubenförmig um einen zylinderförmigen, freien Kernbereich erstreckt.

Durch diese zusätzliche Verdrillung können verschiedene Effekte erreicht werden, insbesondere eine Durchmessererhöhung und eine Erhöhung der Faserdichte. Darüber hinaus kann ganz gezielt im Anwendungsbereich als Mascara-Bürstchen die Schraubenkonfiguration zur Realisierung eines Kämmeffektes herangezogen werden.

Bei der ersten Variante kann beispielsweise Mascara-Flüssigkeit in einem mit dem stielartigen Kern verbundenen Vorratsbehälter vorrätig gehalten werden und, vorzugsweise durch Pumpaktionen, auf das Bürstchen gebracht werden. Das Pumpen kann durch Ausüben von Druck auf eine elastische Behälterwand des Vortatsbehälters oder durch eine gesonderte Pumpeinrichtung bewerkstelligt werden.

Gemäß einer weiteren Ausgestaltung der Erfindung ist vorgesehen, daß zwei zunächst unabhängig voneinander hergestellte Bürstchen mit jeweils individuellen Seelen durch Verdrillen der Seelen miteinander verbunden sind.

Dabei kann vorgesehen sein, daß die für die Seelen der verschiedenen Bürstchen verwendeten Drähte unterschiedlichen Durchmesser aufweisen.

Weitere Variationsmöglichkeiten ergeben sich dadurch, daß die wenigstens zwei miteinander verdrillten Bürstchen mit Fasern unterschiedlichen Materials und/oder unterschiedlicher Dicke und/oder unterschiedlicher Länge und/oder unterschiedlicher Farbe bestückt sind.

Es können hierdurch nicht nur reizvolle optische Effekte erreicht werden, sondern durch Kombination von Einzelbürstchen bzw. Borsten mit unterschiedlichen Eigenschaften ein in dieser Form bisher nicht bekanntes Produkt realisiert werden.

Gemäß einer bevorzugten Ausgestaltung sind die Borsten zu fächerartigen Gruppen zusammengefaßt, wobei die Fächerebenen quer bzw. schräg zur Längsachse des Bürstchens verlaufen und die Fächerebenen zwar einerseits grob durch die schraubenförmige Grundkonfiguration vorgegebenen sind, andererseits aber bezogen auf die kämmwirksame Oberfläche weitgehend statistisch verteilt sind.

Zur Erzielung dieses Effekts ist im Rahmen der Erfindung auch vorgesehen, daß die verdrillten Drahtabschnitte nach Alt eines Zopfes miteinander verflochten sind.

Nachfolgend wird die Erfindung anhand eines bevorzugten Ausführungsbeispiels in Verbindung mit der Zeichnung näher beschrieben. Diese zeigt einen Schnitt durch ein erfindungsgemäß ausgestaltetes Mascara-Bürstchen.

Ein in der Zeichnung dargestelltes Mascara-Bürstchen umfaßt einen rohrförmigen Kern 1, der mit einem Vorratsbehälter 2 verbunden ist. Der Vorratsbehälter 2 ist mit Mascaraflüssigkeit 3 gefüllt, die durch Ausübung von Druck auf die zumindest teilweise elastische Wand 4 des Vorratsbehälters 2 in den rohrförmigen Kern 1 gepumpt werden und durch Auslaßöffnungen 5 austreten kann, wobei diese Auslaßöffnungen 5 im Bereich des eigentlichen Bürstchens 6 angeordnet sind.

Das eigentliche Bürstchen 6 ist dadurch gebildet, daß eine Mehrzahl von Borsten bzw. Fasern 7 zwischen zwei verdrillten Drahtabschnitten 8 festgelegt sind, wobei durch die verdrillten Drahtabschnitte eine Bürstenseele gebildet ist.

Diese verdrillten Drahtabschnitte 8 bzw. die Bürstenseele sind schraubenförmig um den rohrförmigen Kern 1 gewunden.

## Patentansprüche

1. Bürstchen, insbesondere Mascara-Bürstchen, umfassend eine Mehrzahl von Borsten, welche durch Verdrillen von Drahtabschnitten festgelegt sind, **dadurch gekennzeichnet, daß** die durch die verdrillten Drahtabschnitte gebildete Bürstenseele (8) in sich nochmals verdrillt ist und einen stielartigen Kern (1) umgibt, der als Hohlkörper ausgebildet ist und Durchlaßöffungen (5) zum Zuführen von Flüssigkeit (3) zu den Borsten (7) aufweist.

2. Bürstchen, insbesondere Mascara-Bürstchen, umfassend eine Mehrzahl von Borsten, welche durch Verdrillen von Drahtabschnitten festgelegt sind, **dadurch gekennzeichnet, daß** die durch die verdrillten Drahtabschnitte gebildete Bürstenseele (8) in sich nochmals verdrillt ist und daß sie sich schraubenförmig um einen zylinderförmigen, freien Kernbereich erstreckt.

3. Bürstchen nach Anspruch 1 oder 2, dadurch gekennzeichnet, daß zwei zunächst unabhängig voneinander hergestellte Bürstchen mit individuellen Seelen durch Verdrillen der Seelen miteinander verbunden sind.

4. Bürstchen nach Anspruch 3, dadurch gekennzeichnet, daß die für die Seelen der verschiedenen Bürstchen verwendeten Drähte unterschiedlichen Durchmesser aufweisen.

5. Bürstchen nach Anspruch 3, dadurch gekennzeichnet, daß die wenigstens zwei miteinander verdrillten Bürstchen mit Fasern unterschiedlichen Materials und/oder unterschiedlicher Dicke und/oder unterschiedlicher Länge und/oder unterschiedlicher Farbe bestückt sind.

6. Bürstchen nach Anspruch 3, dadurch gekennzeichnet, daß die miteinander verdrillten Seelen in einem gemeinsamen Stiel gehalten sind.

7. Bürstchen nach Anspruch 1 oder 2, dadurch gekennzeichnet, daß die Borsten in fächerartige Gruppen unterteilt sind, wobei die Fächerebenen schräg bzw. quer zu der Längsachse des Bürstchens verlaufen.

8. Bürstchen nach Anspruch 1 oder 2, dadurch gekennzeichnet, daß die verdrillten Drahtabschnitte zopfartig miteinander verflochten sind.

## Claims

1. A brush, in particular a mascara brush, comprising a plurality of bristles secured by twisting of wire sections, characterized in that the brush core (8) formed by the twisted wire sections is twisted again on itself and surrounds a stem-like core (1) which is a hollow body and comprises outlets (5) for supplying the bristles (7) with liquid (3).

2. A brush, in particular a mascara brush, comprising a plurality of bristles secured by twisting of wire sections, characterized in that the brush core (8) formed by the twisted wire sections is twisted again on itself and that it extends helically about a cylindrical, free core portion.

3. A brush according to claim 1 or 2, characterized in that two brushes that are initially manufactured independently of each other, each having individual cores, are combined with each other by twisting of the cores.

4. A brush according to claim 3, characterized in that the wires used for the cores of the different brushes have different diameters.

5. A brush according to claim 3, characterized in that the at least two brushes twisted on each other comprise fibers of different materials and/or different thicknesses and/or different lengths and/or different colors.

6. A brush according to claim 1, characterized in that the intertwisted cores are held in a common stem.

7. A brush according to claim 1 or 2, characterized in that the bristles are divided into fan-like groups, the planes of the fans running transversely or diagonally, respectively, to the longitudinal axis of the brush.

8. A brush according to claim 1 or 2, characterized in that the twisted wire sections are combined in the form of a braid.

## Revendications

1. Brosse, en particulier brosse à mascara comprenant une pluralité de soies consignées à demeure par torsade de segments de fils métalliques, caractérisée par le fait que l'âme (8) de la brosse, formée par les segments de fils métalliques torsadés, est par elle-même torsadée une fois encore et entoure un noyau (1) du type manche qui est réalisé sous la forme d'un corps creux, et présente des orifices de passage (5) pour la délivrance d'un fluide (3) aux soies (7).

2. Brosse, en particulier brosse à mascara comprenant une pluralité de soies consignées à demeure par torsade de segments de fils métalliques, caractérisée par le fait que l'âme (8) de la brosse, formée par les segments de fils métalliques torsadés, est par elle-même torsadée une fois encore ; et par le fait qu'elle s'étend hélicoïdalement autour d'une zone libre de noyau revêtant la forme d'un cylindre.

3. Brosse selon la revendication 1 ou 2, caractérisée par le fait que deux brosses à âmes individuelles, initialement fabriquées indépendamment l'une de l'autre, sont reliées l'une à l'autre par torsade desdites âmes.

4. Brosse selon la revendication 3, caractérisée par le fait que les fils métalliques, utilisés pour les âmes des différentes brosses, présentent un diamètre différent.

5. Brosse selon la revendication 3, caractérisée par le fait que les deux brosses prévues au minimum, solidarisées par torsade, sont garnies de fibres de matériau différent et/ou d'épaisseur différente et/ou de longueur différente et/ou de couleur différente.

6. Brosse selon la revendication 3, caractérisée par le fait que les âmes solidarisées par torsade sont retenues dans un manche commun.

7. Brosse selon la revendication 1 ou 2, caractérisée par le fait que les soies sont scindées en des groupes du type éventails, les plans des éventails s'étendant, respectivement, à l'oblique ou transversalement par rapport à l'axe longitudinal de la brosse.

8. Brosse selon la revendication 1 ou 2, caractérisée par le fait que les segments de fils métalliques torsadés sont tressés ensemble à la manière d'une natte.
